# EUROPÄISCHE PATENTSCHRIFT

(11) **EP 0 334 211 B1**
(45) Veröffentlichungstag und Bekanntmachung des Hinweises auf die Patenterteilung: **26.08.1992**
(21) Anmeldenummer: 89104728.4
(22) Anmeldetag: 16.03.1989
(51) Int. Cl.: B65H 55/04, B65H 54/32, B65H 49/02, B65H 57/18

(54) **Verfahren zur Herstellung eines spulenlosen Gebindes**
Method for making a self-supporting wire package
Procédé pour la fabrication d'un paquet de fil sans support

(30) Priorität: 22.03.1988 DE 3809635
(43) Veröffentlichungstag der Anmeldung: 27.09.1989
(73) Patentinhaber: MASCHINENFABRIK NIEHOFF GMBH & CO. KG, D-91126 Schwabach (DE)
(72) Erfinder: Hörndler, Georg, D-8541 Barthelmesaurach (DE)
(74) Vertreter: Wallinger, Michael, Dr.-Ing.

(56) Entgegenhaltungen:
- EP-A- 0 029 971
- EP-A- 0 109 539
- EP-A- 0 241 964
- GB-A- 852 677

## Beschreibung

Die vorliegende Erfindung betrifft ein Verfahren zur Herstellung eines spulenlosen Gebindes aus strangförmigem Gut, wie beispielsweise Draht, isolierten oder nichtisolierten Litzen, Glasfasern und dergleichen, sowie eine Vorrichtung zur Durchführung des Verfahrens.

Bei der Verarbeitung von strangförmigem Gut, wie z. B. bei Draht, entsteht in der Regel das Problem, daß die Weiterverarbeitung des Drahtes nicht an der Stelle und oft auch nicht in dem Betrieb erfolgt, in dem der Draht selbst hergestellt worden ist. Das strangförmige Gut muß dann in geeigneter Weise für den Transport bereitgemacht und zur Verarbeitungsstelle gebracht werden.

Dies geschieht üblicherweise, indem das Wickelgut auf Spulen gewickelt wird, die dann gemeinsam mit dem Wickelgut transportiert werden. In den entsprechenden Betrieben muß deshalb eine große Anzahl von Spulen vorgehalten werden, was einen beträchtlichen Investitionsaufwand erfordert. Weiterhin müssen die leeren Spulen von der Verarbeitungsstelle zum Produktionsbetrieb zurücktransportiert werden, wodurch erhebliche Kosten entstehen. Schließlich erhöhen die Spulen auch das Transportgewicht des Wickelgutes, was ebenfalls eine Erhöhung der Transportkosten mit sich bringt.

Es ist deshalb ein Wunsch der entsprechenden Industrie, daß strangförmiges Gut, wie z. B. Draht, nicht auf Spulen aufgewickelt, sondern als Gebinde transportiert und geliefert wird, welches im wesentlichen nur aus dem eigentlichen strangförmigen Gut selbst besteht. Diese Art von Gebinden wird üblicherweise als einweg-verpacktes Gebinde bezeichnet.

Mit der DE-OS 35 20 195 ist ein Verfahren zur Herstellung eines einwegverpackten Gebindes bekannt geworden.

Bei diesem bekannten Verfahren wird eine kegelförmige Wikkelspule verwendet. Das strangförmige Gut wird dann in einzelnen, zueinander parallelen Lagen auf diese kegelförmige Wickelspule gewickelt, wobei ein Haftmittel vorgesehen wird, das die einzelnen Windungen und Lagen klebend miteinander verbindet. Bei der Weiterverarbeitung wird dann der Draht von innen abgezogen.

Dieses bekannte Verfahren und das dadurch entstehende Gebinde haben eine Reihe von erheblichen Nachteilen.

Nachteilig ist zunächst die Tatsache, daß zur Herstellung des Gebindes ein Haftmittel benötigt wird, was das Verfahren kompliziert und teuer macht. Weiterhin kann dieses Haftmittel zu einer Störung des Weiterverarbeitungsprozesses führen und muß deshalb u. U. zuerst entfernt werden.

Außerdem kann es trotz Haftmittels zu einem Verheddern der Drahtlagen führen, wenn nämlich gegen Ende des Abzugsvorganges, zwischen einzelnen Lagen die Haftkräfte überschritten werden, so daß mehrere Windungen auf einmal nach unten fallen.

Ein Verfahren gemäß dem Oberbegriff des Anspruches 1 ist mit der EP-A-0 241 964 bekannt geworden. Die 3. Figur dieser Druckschrift zeigt eine Wickelspule, die einen konischen Wickelkern und zwei konisch gestaltete Flansche aufweist. Die Bewicklung beginnt an dem Flansch, der am größeren Durchmesser des konischen Wickelkernes liegt und wird mit zunehmend ansteigender Windungszahl durchgeführt. Dabei entsteht ein Wicklungsaufbau, bei dem sich die einzelnen Windungen gegen den konischen Kern des Wickelkernes abstützen. Im Unterschied zum Verfahren gemäß der vorliegenden Erfindung dient dieser Wicklungsaufbau allerdings nicht zum Herstellen eines spulenlosen Gebindes. Die gesamte Wickelspule und das darauf gewickelte Gut wird vielmehr als eine Einheit transportiert, wozu der untere Teil der Wickelspule unmittelbar palettenähnlich ausgestaltet ist. Weiterhin sind die Flansche deshalb konisch gestaltet, damit beim Abzug des Wickelgutes über den Flansch hohe Spannungen und Reibungswerte, die zum Bruch des Wickelgutes führen können, vermieden werden.

Die vorliegende Erfindung stellt sich die Aufgabe, ein Verfahren zur Herstellung eines spulenlosen Gebindes zur Verfügung zu stellen, welches einfach und kostengünstig durchzuführen ist und welches zu einem stabilen, ohne Probleme transportierbaren und verarbeitbaren Gebinde führt. Ferner soll eine Vorrichtung zur Durchführung dieses Verfahrens angegeben werden.

Diese Aufgabe wird erfindungsgemäß durch den Gegenstand des Anspruchs 1 gelöst. Die erfindungsgemäße Vorrichtung zur Durchführung des Verfahrens ist Gegenstand des Anspruch 20. Das durch das Verfahren erzeugte Gebinde ist Gegenstand des Anspruchs 12. Vorteilhafte Weiterbildungen sind Gegenstand der Unteransprüche.

Mit dem erfindungsgemäßen Verfahren wird eine Möglichkeit zur Herstellung von einwegverpackten Gebinden aus strangförmigem Gut zur Verfügung gestellt, welche gegenüber den im Stand der Technik bekannten Verfahren erhebliche Vorteile aufweist. Durch die besondere Steuerung der Wicklung wird es möglich, Gebinde zu schaffen, welche in der Art eines Doppelkegels gebildet sind, so daß sich die einzelnen Windungen gegeneinander abstützen können. Dadurch wird der Aufbau des Gebindes für den Transport wesentlich stabiler, ohne daß es dazu eines Haftmittels bedürfte.

Das erfindungsgemäße Verfahren führt weiterhin dazu, daß das fertiggestellte Gebinde auf besonders einfache und sichere Weise abgewickelt werden kann. So ist es prinzipiell möglich, das Gebinde sowohl von innen als auch von außen abzuziehen. Beim Innenabzug wird das Gebinde üblicherweise so angeordnet, daß die Längsachse des Gebindes senkrecht ist und sich der größere Innendurchmesser des Gebindes unten befindet. Wird dieser Draht dann von innen abgezogen, wird aufgrund der durch die kegelförmige Wickelspule gegebene Neigung jede Drahtwindung von der darunterliegenden Drahtwindung gestützt, so daß die Drahtwindungen nicht nach unten fallen können.

Besonders vorteilhaft kann aber hier auch eine Außenabzugsmethode angewendet werden, die mit den im Stand der Technik bekannten Gebinden nicht durchgeführt werden kann. Bei dieser Methode wird das Gebinde ebenfalls mit seiner Längsachse in senkrechter Richtung angeordnet und zwar so, daß sich der kleinere Innendurchmesser des Gebindes unten befindet. Anschließend wird auf das Gebinde eine Abzugsscheibe aufgelegt, deren Durchmesser gleich groß oder größer ist, als der Außendurchmesser des Gebindes, und die sich vorzugsweise drehen kann. Das strangförmige Gut, d. h. z. B. der Draht, wird dann "über Kopf" abgezogen, d. h. er wird an dieser Scheibe vorbeigeführt. Auch bei dieser Abzugsform wird das Gebinde so abgezogen, daß die Windungen sich gegenseitig abstützen, so daß jede Windung von einer weiter unten liegenden Windung gestützt wird, deren Wickeldurchmesser größer ist, als der Durchmesser der vorausgehenden Windung. Dadurch kann die obere Windung nicht nach unten rutschen.

Das Gebinde bleibt also auch beim Außenabzug in einem sehr stabilen Zustand, was es ermöglicht, den Abzugsvorgang beliebig zu unterbrechen und wieder aufzunehmen, ohne daß befürchtet werden muß, daß während des Stillstandes Windungen verrutschen und sich das strangförmige Gut dadurch verheddert.

Die hohe Stabilität des Gebindes erleichtert auch den Transport wesentlich.

Das erfindungsgemäße Verfahren kann mit sehr unterschiedlichem strangförmigen Gut durchgeführt werden. Erwähnt ist schon das Aufwickeln von Draht, für das sich dieses Verfahren besonders eignet. Weiterhin, wurde eine hohe Eignung des Verfahrens für das gleichzeitige Aufwickeln von mehreren, verdrillten oder unverdrillten Drähten festgestellt. Das Erfüllen dieser Anforderung ist ein besonderer Vorteil dieses Verfahrens, da das gleichzeitige Aufwickeln von mehreren Drähten, die anschließend wieder abgewickelt und getrennt werden müssen, bei der Drahtfertigung heute eine wichtige Rolle spielt.

Weiterhin ist es möglich, mit diesem Verfahren auch bereits fertige Litzen, und auch isolierte Litzen und dergleichen Kabel aufzuwickeln. Außerdem können auch Glasfasern auf diese Art aufgewickelt werden.

In einer vorteilhaften Weiterbildung des erfindungsgemäßen Verfahrens, kann sich die Wickelspule während des Wickelvorgangs drehen. In diesem Fall wird dann eine sich auf- und abwärts bewegende Verlegerolle verwendet, die das strangförmige Gut in der jeweils gewünschten Höhe zur Spule führt. Infolge der Drehung der Wickelspule, wird ein drallfreies Aufwickeln des Wickelgutes ermöglicht. Es soll darauf hingewiesen werden, daß sich bei dieser Ausführungsform die Drehzahl der Wickelspule mit der Veränderung der Lage der Verlegeeinrichtung ändern muß, um sicherzustellen, daß bei konstanter Drahtzuführungsgeschwindigkeit jeder Durchmesser der Wickelspule die gleiche Umfangsgeschwindigkeit aufweist.

Gemäß einer weiteren zu bevorzugenden Ausführungsform steht die Wickelspule während des Wickelvorgangs still. In diesem Fall bewegt sich die Verlegeeinrichtung um die Spule herum und legt den Draht entsprechend den Merkmalen des erfindungsgemäßen Verfahrens um die Wickelspule. Das strangförmige Gut weist dann im allgemeinen einen Drall auf, da das Gut bei jeder Windung um 360° gedreht wird. Dieser Drall kann beim Abwickeln der Spule wieder entfernt werden, indem das Abwikkeln oder das Abflyern in der entsprechend entgegengesetzten Richtung erfolgt. Falls der Drall für die Weiterverarbeitung erwünscht ist, z. B. bei der Herstellung von Litzen, kann der Drall beim Abziehen um eine weitere Umdrehung pro Windung verstärkt werden.

Gemäß einer weiteren zu bevorzugenden Ausführungsform des Verfahrens werden nach Erreichung der Maximalwindungszahl Nₘₐₓ, d. h. sobald die erste Lage den dem Anfangsflansch gegenüberliegenden Flansch der Wicklungsspule erreicht hat, Wickellagen aufgebracht, die zu dieser letzten Lage parallel sind. Dadurch wird die vorteilhafte, geneigte Form der Wicklung beibehalten.

Gemäß einer weiteren zu bevorzugenden Ausführungsform, wird, sobald ein Teil der Wickellage den maximalen Durchmesser des Spulenflansches auf der einen Seite erreicht, die Wicklung so weitergeführt, daß letztlich ein zylindrisches Gebilde entsteht. Zu diesem Zweck wird die Verlegeeinrichtung praktisch in der gleichen Weise gesteuert wie bei Beginn der Verlegung, nur mit dem Unterschied, daß nun die Windungszahlen entsprechend abnehmen. Diese Ausführungsform des Verfahrens hat den Vorteil, daß das Volumen des Gebindes besser ausgenutzt wird.

Wie in Anspruch 1 erläutert, wird das Verfahren so durchgeführt, daß zunächst eine Lage L₁ₐ mit der Wicklungszahl N₁ gewickelt wird. Sobald die Zahl N₁ erreicht ist, wird die Bewegungsrichtung der Verlegerolle umgekehrt und es wird eine Lage L_{1b} zum Ausgangspunkt der ersten Lage L₁ₐ zurückgewickelt, die im wesentlichen ebenfalls die Windungszahl N₁ aufweist. Die nächste Lage L₂ₐ, die in die gleiche Richtung gewickelt wird, wie die Lage L₁ₐ, weist eine Anzahl N₂ > N₁ Windungen auf, wobei die Differenz zwischen der Anzahl N₂ und der Anzahl N₁ dem Wickelfaktor Δ N entspricht. Dieser Wickelfaktor wird im wesentlichen bei allen darauffolgenden Wicklungen beibehalten, so daß sich, wie gewünscht, der zu bevorzugende kegelförmige Aufbau der Windungen ergibt. D. h. also, daß die Windungszahl N₃ der Lagen L₃ₐ und L_{3b} wiederum um den Wickelfaktor Δ N erhöht wird usw.

Gemäß einer zu bevorzugenden Ausführungsform, liegt der Wikkelfaktor zwichen 2 und 6, vorzugsweise zwischen 3 und 5. Für diesen Wickelfaktor wird ein Kegelöffnungswinkel zwischen 12 und 16°, vorzugsweise zwischen 13 und 15° bevorzugt. Unter Kegelöffnungswinkel wird hier der Gesamtöffnungswinkel der Wickelspule während des Wickelvorganges verstanden. D. h. also, daß bei einem Kegelöffnungswinkel von z. B. 16°, die Mantellinie des Kegels im Achsschnitt um 8° zur Längsachse der Wickelspule geneigt ist.

Gemäß einer weiteren, zu bevorzugenden, Ausführungsform, liegt der Wickelfaktor zwischen 6 und 12, vorzugsweise zwischen 7 und 11. Bei diesem Wickelfaktor wird vorzugsweise ein Öffnungswinkel des Kegels verwendet, der zwischen nahe 0° und 12° liegt.

Das erfindungsgemäße Verfahren kann mit unterschiedlicher Wickelsteigung, das ist der Abstand zweier benachbarter Windungen zueinander, bezogen auf den Durchmesser des Wickelgutes, durchgeführt werden. Zu bevorzugen ist eine Wickelsteigung von 1,5 bis 3. Diese Wickelsteigung hat den Vorteil, daß kleinere Abweichungen der Drahthöhe beim Verlegen und beim Abziehen die Stabilität des Gebindes nicht beeinträchtigen können.

Weitere Vorteile, Merkmale und Anwendungsmöglichkeiten der vorliegenden Erfindung ergeben sich aus den Unteransprüchen und aus der nachfolgenden Beschreibung im Zusammenhang mit den Figuren. Darin zeigen:
Fig. 1 einen schematischen Querschnitt durch eine Wickelvorrichtung zur Durchführung des erfindungsgemäßen Verfahrens;
Fig. 2 eine Schemadarstellung der Verlegung;
Fig. 3 ein gemäß dem Verfahren fertiggestelltes Gebinde;
Fig. 4 den Aufbau der unterschiedlichen Lagen;
Fig. 5 die Verpackung des Gebindes;
Fig. 6 den Außenabzug des strangförmigen Gutes ohne Hilfseinrichtung;
Fig. 7 den Außenabzug des strangförmigen Gutes mit einer speziellen Vorrichtung;
Fig. 8 den Abzug unter Verwendung mehrerer Gebinde und
Fig. 9 die Anordnung mehrerer Gebinde beim Transport.
Fig. 10 den Innenabzug des strangförmigen Gutes

Die Durchführung des erfindungsgemäßen Verfahrens und der Aufbau der erfindungsgemäßen Vorrichtung wird beispielhaft anhand der Figuren 1 - 4 beschrieben, wobei hier die Ausführungsform mit einer drehenden Wickelspule vorgesehen ist. Die Vorrichtung besteht aus dem eigentlichen Wickelkern 1, der konisch gestaltet ist und einen Kegelöffnungswinkel aufweist, der schematisch mit 2 bezeichnet ist. Die Wickelspule weist ferner einen ersten Flansch 3 und einen zweiten Flansch 4 auf, wobei beide Flansche senkrecht zur Längsachse 5 der Wickelspule angeordnet sind. Die beiden Flansche sind scheibenförmig gestaltet und haben keine kegeligen Flächen. Der zweite Flansch 4 ist abnehmbar, so daß die Wickelspule aus dem fertigen Gebinde entfernt werden kann. Weiterhin ist die Wickelspule vorzugsweise teilbar gestaltet, um das Herausführen der Wickelspule zu vereinfachen.

Auf die Wickelspule wird eine dünne Hülle 10 aufgebracht, welche der Kontur der Wickelspule angepaßt ist, und welche z. B. aus Papier bestehen kann. Diese dünne Hülle 10 verbleibt nach der Fertigstellung des Gebindes und erhöht dessen Festigkeit beim Transport, bzw. beim Außenabzug.

Die Verlegung des strangförmigen Gutes, im vorliegenden Fall ein Draht, beginnt an dem Flansch der Wickelspule, der an dem Teil der Wickelspule angeordnet ist, welches den kleinsten Durchmesser aufweist. Der Draht 12 wird aus Gründen, die nachfolgend näher beschrieben werden, zunächst lose über den zweiten Flansch 4 geführt, die Verlegung beginnt dann mit der Drahtwindung 20, die die erste an die Wickelspule geführte Wicklung darstellt. nie Verlegung erfolgt mit einer Verlegerolle 21, die gesteuert auf- und abwärts bewegt wird, und die den im wesentlichen mit konstanter Geschwindigkeit ankommenden Draht 13 der rotierenden Wickelspule zuführt. Die Steuerung der Verlegerolle 21 läßt sich am besten an Bild 2 erkennen. Die Verlegung beginnt mit der Verlegung der Lage L₁ₐ, wobei im vorliegenden Fall 4 Windungen in Richtung des Pfeiles 22 gewickelt werden. Anschließend kehrt die Verlegerolle ihre Bewegungsrichtung um und wickelt 4 Windungen zurück, welche die Lage L_{1b} bilden. Die Wicklungszahl N₁ der Lage 1 ist damit 4. Anschließend wird die Lage L₂ gewickelt, wobei sich die Anzahl N₂ der Windungen aus der Gleichung:${\text{N}}_{\text{x}} {\text{= N}}_{\text{x}} \text{- 1 + Δ N}$ errechnet. Im vorliegenden Fall ist Δ N = 4, d. h., zufälligerweise gleich der Anzahl N₁ der ersten Lage L₁. Die Lage L₂ₐ enthält deshalb 8 Wicklungen, die in Richtung des Pfeils 22 gewickelt werden, die Lage L_{2b} enthält dann ebenfalls 8 Wicklungen, die in Richtung des Pfeiles 23 gewickelt werden. Die nächste Lage L₃ₐ hat dann N₂ + Δ N = 8 + 4 = 12 Wicklungen, die nicht dargestellte Lage L₄ₐ hätte dann 16, die Lage L₅ₐ dann 20 usw.. Die Anzahl der Wicklungen wird also bei jeder neuen, in der gleichen Richtung gewickelten Lage, um einen konstanten Betrag erhöht. Selbstverständlich könnte man diesen Betrag auch variieren, wenn dies zum Aufbau des Gebindes vorteilhafter ist.

Die Fortführung des Wickelvorganges wird am besten anhand der Bilder 3 und 4 deutlich. Der Verlegevorgang wird in der beschriebenen Weise weitergeführt, bis schließlich die Anzahl der Windungen so hoch ist, daß der gegenüberliegende erste Flansch 3 mit den Windungen erreicht wird. Sobald dieser Punkt erreicht ist, werden die folgenden Lagen mit der gleichen Wicklungszahl gewickelt, wodurch sich parallel verlaufende Lagen von Draht ergeben. Dieser Verlauf der Wicklungen ist schematisch durch parallel verlaufende gestrichelte Linien 25 in Bild 3 dargestellt.

Das Wickeln der parallelen Lagen wird solange fortgesetzt, bis der äußerste Rand des zweiten Spulenflansches 4 erreicht ist. Anschließend kann der Wickelvorgang entweder beendet werden, oder er kann fortgesetzt werden, in dem nun eine jeweils verminderte Anzahl von Windungen, praktisch umgekehrt wie am Anfang, aufgebracht werden, so daß das Gebinde eine nach außen zylindrische Form erhält. Das Ende des Drahtes 26 wird dann in wenigen Windungen 49 mit großer Steigung zum Ausgangspunkt des Wickelvorgangs zurückgeführt und liegt dann neben dem Anfang des Drahtes 12.

Der schematische Aufbaus der Drahtwicklung wird am besten aus Bild 4 ersichtlich. Das Drahtgebinde besteht aus einem inneren Teil 40, welches doppelkonisch geformt ist, d. h., daß es sich nach innen kegelig verengt und nach außen kegelig erweitert. Diese doppelkonische Form bringt den wesentlichen Vorteil mit sich, daß beim Abwickeln, wenn der Draht die inneren, beim Abwickelvorgang immer kritischen Lagen erreicht, sich der Durchmesser der Wicklungen, im aufrechten Zustand des Gebindes, nach unten hin erweitert, gleichgültig, ob nun von innen oder außen abgezogen wird. Auf diese Art und Weise ist es z. B. möglich, Gebinde als Handelsware zu schaffen, die nicht auf die spezifischen Voraussetzungen beim Kunden, ob dort nämlich ein Innen- oder Außenabzug stattfindet, Rücksicht zu nehmen brauchen.

Neben diesem doppelkonischen Teil 40 ist bei dem dargestellten Ausführungsbeispiel ein parallelverlaufender Teil 42 vorhanden, dessen Durchmesser sich nach unten hin ebenfalls vergrößert. Es wird darauf hingewiesen, daß dieser parallele Teil 42 selbstverständlich auch entfallen kann, es ist ohne weiteres möglich, das Gebinde nur aus dem doppelkonischen Teil aufzubauen.

An den parallelen Bereichen 42 schließt sich dann der Bereich 43 an, in dem die Lagen so angeordnet sind, daß sich eine zylindrische Außenform der Gebindes ergibt, dieses kann z. B. erreicht werden, in dem der Wickelvorgang, der zur Herstellung des ersten Teiles der Wicklung führte, genau umgedreht wird. Auch dieser Teil der Wicklung kann selbstverständlich entfallen.

In Bild 5 ist ein versandfertiges Gebinde, welches nach dem erfindungsgemäßen Verfahren erhalten worden ist, dargestellt. Das Gebinde weist eine Papphülle 10 auf, die ihm zusätzliche Stabilität nach innen verleiht. Weiterhin ist eine äußere Hülle 50, z. B. eine Kunststoffolie vorgesehen, die das Gebinde während des Transportes vor Schmutz schützt. Eine zusätzliche Stabilität für den Transport wird durch Umreifungen 51 erzielt, die um das Gebinde herumgelegt sind, wie dies Bild 5 zeigt. Um das Aufbringen dieser Umreifungen zu erleichtern, sind bereits in der Wickelspule entsprechende Kanäle vorgesehen. Weiterhin sind in Umfangsrichtung verlaufende Kunststoffoder Stahlbänder 52 vorgesehen, welche dem Gebinde weiterhin Stabilität verleihen.

Fig. 6 zeigt, wie das Wickelgut von dem Gebinde ohne Verwendung einer Vorrichtung abgezogen werden kann. Dies geschieht, indem das Gebinde aufrecht positioniert wird, so daß der kleinere Durchmesser des Gebindes nach unten weist. Der Draht 56 wird dann, vorzugsweise durch eine hier nicht dargestellte Öse, nach oben abgezogen.

In gleicher Weise ist es auch möglich, das fertige Gebinde innen abzuziehen. Beim Innenabzug wird jedoch, um den Effekt des Doppelkegels richtig auzunutzen, das Gebinde so aufgestellt, daß das Teil mit dem größeren Druchmesser des Gebindes nach unten weist. Es ist also gegenüber der Darstellung in der Fig. 6 um 180° gedreht. Ein solcher Innenabzug ist in Figur 10 gezeigt, wobei hier der Draht 95 aus der Mitte 96 abgezogen wird.

In Fig. 7 ist dargestellt, wie das Gebinde gemäß Fig. 5 unter Verwendung einer Vorrichtung abgezogen wird. In den Pappkem 10 des Gebindes wird eine Abzungsvorrichtung 60 eingelegt, die aus einem Kern 61 und einer drehbaren Scheibe 62 besteht, welche an ihrem äußeren Umfang eine kreisförmige Leiste 63 trägt. Die Abzugsscheibe 62 ist vorzugsweise drehbar gestaltet. Der Abzug erfolgt dann über diese Scheibe, in dem das strangförmige Gut durch ein in der Achse des Gebindes angeordnete Öse 65, die auf hier nicht dargestellte Weise mit der Abzugsvorrichtung verbunden ist, gezogen wird.

Wie aus Fig. 7 ersichtlich ist, werden die einzelnen Windungen nacheinander abgezogen, wobei jede darauf folgende Windung in diesem Bereich des Gebindes einen größeren Durchmesser aufweist, als die darunterliegende Windung. Dadurch wird ein Verrutschen der Windungen nach unten vermieden, und es kann während des Abzuges, insbesondere bei einem Stillstand des Abzugsvorgangs, nicht zum Verheddern des strangförmigen Gutes kommen.

Es soll nochmal betont werden, daß der Außenabzug des Gebindes die zu bevorzugende Abzugsform bei den nach dem erfindungsgemäßen Verfahren Gebinden ist, es ist selbstverständlich jedoch auch möglich, und liegt ebenfalls im Rahmen der vorliegenden Erfindung, den Draht nach den Bedürfnissen des Kunden von innen abzuziehen.

In Fig. 8 ist dargestellt, wie zwei nach dem erfindungsgemäßen Verfahren hergestellte Gebinde miteinander verbunden werden, um einen ohne Zeitverlust erfolgenden Übergang von einem ersten Gebinde 70 zu einem zweiten Gebinde 71 zu haben.

In Fig. 9 wird gezeigt, wie mehrere der nach dem erfindungsgemäßen Verfahren hergestellten Gebinde für den Transport bereitgestellt werden. Wie ersichtlich, können die Gebinde 90 ohne weitere Hilfsmittel auf einer Palette 91 zum Transport bereitgestellt werden. Um dem Gebinde eine ausreichende Stabilität zu verleihen, sind wiederum, wie bereits beschrieben, Umreifungen 92 vorgesehen.

Bei dieser Methode wird, wie in Fig. 8 gezeigt, das nach außen geführte Ende des Drahtes 12, mit dem ebenfalls nach außen geführten Ende des Drahtes 26 verbunden. Sobald die erste Spule 70 abgewickelt ist, geht der Abwickelvorgang mit dem zweiten Gebinde 71 weiter. In gleicher Weise kann auch ein drittes oder viertes Gebinde angeschlossen werden.

## Patentansprüche

1. Verfahren zur Herstellung eines spulenlosen Gebindes aus strangförmigem Gut, wie z.B. Draht, isolierten oder nichtisolierten Litzen, Glasfasern und dergleichen, bei welchem das strangförmige Gut in Lagen auf eine im wesentlichen kegelförmig gestaltetete Wickelspule gewickelt wird, wobei die Lagen bezüglich der Längsachse der Wickelspule geneigt sind und bei welchem eine Verlegeeinrichtung verwendet wird, die sich in etwa parallel zur Achsrichtung bewegt, bei welchem Verfahren zunächst eine erste Wicklungslage mit einer vorbestimmten Anzahl N₁ von Windungen auf die Wickelspule aufgebracht wird, welche kleiner ist als die Gesamtzahl Nₘₐₓ der bei der gewählten Wickelsteigung auf die Wickelspule maximal aufzubringenden Anzahl von Windungen, wonach die Verlegeeinrichtung in ihrer Bewegungsrichtung umgekehrt wird und das strangförmige Gut zum Ausgangspunkt des Wickelvorgangs zurückwickelt und worauf weitere Wickellagen aufgebracht werden, welche eine Anzahl von Nₓ Windungen aufweisen, die jeweils größer sind, als die Anzahl der Windungen Nₓ₋₁ der vorangegangenen, in der gleichen Richtung gewickelten Lage, bis die maximale Windungszahl Nₘₐₓ erreicht ist,
dadurch gekennzeichnet,
daß der Wickelvorgang an der Seite des Wickelkerns mit dem geringsten Durchmesser beginnt und daß die Windungszahl Nₓ₋₁, Nx, Nₓ₊₁ der aufeinanderfolgenden, in der gleichen Richtung wie die erste Lage gewickelten Lagen (Lₓ₋₁, Lx, Lₓ₊₁₎ jeweils um einen gleichbleibenden Wickelfaktor Δ N zunimmt.

2. Verfahren gemäß Anspruch 1, dadurch gekennzeichnet, daß sich die Wickelspule während des Wickelvorgangs dreht.

3. Verfahren gemäß Anspruch 1, dadurch gekennzeichnet, daß die Wickelspule während des Wickelvorgangs stillsteht und sich die Verlegeeinrichtung um die Wickelspule herum bewegt.

4. Verfahren gemäß einem der Ansprüche 1 bis 3, dadurch gekennzeichnet, daß nach dem Erreichen der Maximalwindungszahl Nₘₐₓ parallele Lagen aufgebracht werden.

5. Verfahren gemäß Anspruch 4, dadurch gekennzeichnet, daß nach dem Erreichen des Maximaldurchmessers des Gebindes Lagen mit abnehmenden Windungszahlen gewickelt werden, so daß ein im wesentlichen zylindrisches Gebinde entsteht.

6. Verfahren gemäß mindestens einem der Ansprüche 1 - 5, dadurch gekennzeichnet, daß der Wickelfaktor Δ N, d. h. die Differenz der Windungszahlen zweier aufeinanderfolgender, in die gleiche Richtung gewickelter Wickellagen, zwischen 2 und 6 liegt.

7. Verfahren gemäß Anspruch 6, dadurch gekennzeichnet, daß die innere Mantellinie des Gebindes, welche dem Kegelwinkel der Wickelspule entspricht, zwischen 12° und 16° gehalten ist.

8. Verfahren gemäß mindestens einem der Ansprüche 1 - 5, dadurch gekennzeichnet, daß der Wickelfaktor Δ N zwischen 6 und 12 liegt.

9. Verfahren gemäß Anspruch 8, dadurch gekennzeichnet, daß die innere Mantellinie des Gebindes, welche dem Kegelwinkel der Wickelspule entspricht, zwischen nahe 0° und 12° gehalten ist.

10. Verfahren gemäß mindestens einem der Ansprüche 1 - 9, dadurch gekennzeichnet, daß die Wickelsteigung, d. h. der bestand zweier benachbarter Windungen zueinander, in etwa zwischen dem 1,5- bis 2,5-fachen des Durchmessers des Wickelgutes beträgt.

11. Verfahren gemäß mindestens einem der Ansprüche 1 - 10, dadurch gekennzeichnet, daß vor Beginn des Aufwickelvorgangs eine Hülle auf die Wickelspule aufgebracht wird, die der Kontur der Wickelspule angepaßt ist, und die nach dem Entfernen der Wickelspule im Gebinde verbleibt.

12. Gebinde, dadurch gekennzeichnet, daß es durch ein Verfahren gemäß mindestens einem der Ansprüche 1 - 11 gefertigt ist.

13. Gebinde gemäß Anspruch 12, das mehrere, aus einer Vielzahl von einzelnen Windungen bestehende Lagen enthält, dadurch gekennzeichnet, daß sowohl Lagen vorhanden sind, welche parallel zu dem Kegelwinkel der Wickelspule verlaufen, als auch Lagen, welche in einem spitzen Winkel zu diesem Kegelwinkel verlaufen.

14. Gebinde gemäß Anspruch 12 oder 13, dadurch gekennzeichnet, daß der spitze Winkel, den die Lagen zu dem Kegelwinkel einnehmen, größer ist, als der halbe Öffnungswinkel des Kegels.

15. Gebinde gemäß mindestens einem der Ansprüche 12 - 14, dadurch gekennzeichnet, daß das strangförmige Gut mit Drall aufgewickelt ist.

16. Gebinde gemäß mindestens einem der Ansprüche 12 - 14, dadurch gekennzeichnet, daß das strangförmige Gut ohne Drall aufgewickelt ist.

17. Gebinde gemäß mindestens einem der Ansprüche 12 - 16, dadurch gekennzeichnet, daß das Gebinde einen Pappkern (10) aufweist.

18. Gebinde gemäß mindestens einem der Ansprüche 12 - 17, dadurch gekennzeichnet, daß das Gebinde mit umlaufenden Bändern (92) in seinem Ausgangszustand gehalten ist.

19. Gebinde gemäß mindestens einen der Ansprüche 12 - 18, dadurch gekennzeichnet, daß mehrere einzelne teile eines strangförmigen Gutes, z.B. mehrere einzelne dünne Drähte gemeinsam aufgewickelt sind.

20. Vorrichtung zur Durchführung des Verfahrens gemäß mindestens einem der Ansprüche 1 - 11, mit einem mit Flanschen versehenen konischen Wickelkern (1), an dem ein erster und ein zweiter Flansch (3,4) angeordnet sind, und einer Verlegeeinrichtung (21), die sich in etwa parallel zur Achsrichtung bewegt, wobei diese Verlegeeinrichtung so gesteuert ist, daß zunächst eine erste Wicklungslage mit einer vorbestimmten Anzahl N₁ von Windungen auf die Wickelspule aufgebracht wird, welche kleiner ist als die Gesamtzahl Nₘₐₓ der bei der gewählten Wickelsteigung auf die Wickelspule maximal aufzubringenden Anzahl von Windungen, wonach die Verlegeeinrichtung in ihrer Bewegungsrichtung umgekehrt wird und das strangförmige Gut zum Ausgangspunkt des Wickelvorgangs zurückwickelt und worauf weitere Wickellagen aufgebracht werden, welche eine Anzahl von Nₓ Windungen aufweisen, die jeweils größer ist, als die Anzahl der Windungen Nₓ₋₁ der vorangegangenen, in der gleichen Richtung gewickelten Lage, bis die maximale Windungszahl Nₘₐₓ erreicht ist,
dadurch gekennzeichnet,
daß sich die Verlegeeinrichtung (21) zu Beginn des Wickelvorganges an der Seite des Wickelkerns (1) mit dem geringsten Durchmesser befindet, daß Zähleinrichtungen vorgesehen sind, welche die Anzahl der Windungen Nₓ, welche innerhalb einer Lage auf den Wickelkern (1) aufgewickelt sind, zählen, daß ein Vergleicher vorgesehen ist, der ein Ausgangssignal erzeugt, sobald eine vorgegebene Anzahl Nₓ von Windungen erreicht ist, wobei dieses Signal bewirkt, daß die Bewegungsrichtung der Verlegeeinrichtung umgekehrt wird,
daß ein Addierer vorgesehen ist, der, solange die maximale Windungszahl Nₘₐₓ nicht erreicht ist, immer dann, wenn die Verlegeeinrichtung (21) ihre Ausgangsposition bei dem kleinsten Durchmesser des Wickelkernes erreicht, einen konstanten Wickelfaktor Δ N zur letzten, gezählten Anzahl von Windungen Nₓ dazu addiert und somit den neuen Ausgangswert Nₓ₊₁ für die nächste Wickellage festlegt.

21. Vorrichtung gemäß Anspruch 20, dadurch gekennzeichnet, daß die Zähleinrichtungen als Impulszähleinrichtungen ausgebildet sind, welche bei jeder Umdrehung der Wickelspule bzw. der Verlegeeinrichtung eine vorbestimmte Anzahl von Impulsen aufnehmen.

22. Vorrichtung gemäß Anspruch 20 oder 21, dadurch gekennzeichnet, daß in dem Wickelkern (1) teilweise zur Wicklung hin geöffnete Kanäle vorgesehen sind, welche in Umfangsrichtung verteilt sind und parallel zur Mantellinie des Wickelkerns (1) verlaufen.

23. Vorrichtung gemäß mindestens einem der Ansprüche 20 - 22, dadurch gekennzeichnet, daß die Achse des Wickelkerns (1) während des Wickelvorgangs senkrecht angeordnet ist.

24. Vorrichtung gemäß mindestens einem der Ansprüche 20 - 22, dadurch gekennzeichnet, daß die Achse des Wickelkerns (1) während des Wickelvorgangs horizontal angeordnet ist.

## Claims

1. Method for making a self-supporting package from continuous material, such as for example wire, insulated on non-insulated stranded conductors, glass fibres and the like, in which the continuous material is wound in layers on a winding bobbin of substantially conical shape, the layers being inclined with respect to the longitudinal axis of the winding bobbin and in which a laying device is used, which moves approximately parallel to the axial direction, in which method first of all a first winding layer with a predetermined quantity N₁ of turns is applied to the winding bobbin, which is less than the total number Nₘₐₓ of the quantity of turns to be applied at the maximum to the winding bobbin at the selected winding pitch, whereupon the laying device is reversed in its direction of movement and the continuous material is wound back to the starting point of the winding process and whereupon further winding layers are applied, which have a quantity of Nₓ turns, which in each case are greater than the quantity of turns Nₓ₋₁ of the preceding layer wound in the same direction, until the maximum number of turns Nₘₐₓ is reached, characterised in that the winding process begins on the side of the winding core with the smallest diameter and that the number of turns Nₓ₋₁, Nₓ, Nₓ₊₁ of the successive layers (Lₓ₋₁, Lₓ, Lₓ₊₁ ) wound in the same direction as the first layer increases respectively by a constant winding factor Δ N.

2. Method according to Claim 1, characterised in that the winding bobbin rotates during the winding process.

3. Method according to Claim 1, characterised in that the winding bobbin is stationary during the winding process and the laying device moves around the winding bobbin.

4. Method according to one of Claims 1 to 3, characterised in that after reaching the maximum number of turns Nₘₐₓ, parallel layers are applied.

5. Method according to Claim 4, characterised in that after reaching the maximum diameter of the package, layers with decreasing number of turns are wound, so that a substantially cylindrical package results.

6. Method according to at least one of Claims 1 to 5, characterised in that the winding factor Δ N, i.e. the difference in the numbers of turns between two successive winding layers wound in the same direction, is between 2 and 6.

7. Method according to Claim 6, characterised in that the inner surface line of the package, which corresponds to the cone angle of the winding bobbin, is kept between 12° and 16°.

8. Method according to at least one of Claims 1 to 5, characterised in that the winding factor Δ N lies between 6 and 12.

9. Method according to Claim 8, characterised in that the inner surface line of the package, which corresponds to the cone angle of the winding bobbin, is kept between close to 0° and 12°.

10. Method according to at least one of Claims 1 to 9, characterised in that the winding pitch, i.e. the distance between two adjacent turns, amounts to approximately between 1.5 to 2.5 times the diameter of the winding material.

11. Method according to at least one of Claims 1 to 10, characterised in that before the beginning of the winding operation, a casing is placed on the winding bobbin, which is adapted to the contour of the winding bobbin and which remains in the package after the removal of the winding bobbin.

12. Package characterised in that it is produced by a method according to at least one of Claims 1 to 11.

13. Package according to Claim 12, which contains a plurality of layers consisting of a plurality of individual turns, characterised in that both layers which extend parallel to the cone angle of the winding bobbin as well as layers which extend at an acute angle with respect to this cone angle, exist.

14. Package according to Claim 12 or 13, characterised in that the acute angle, which the layers adopt with respect to the cone angle, is greater than half the opening angle of the cone.

15. Package according to at least one of Claims 12 to 14, characterised in that the continuous material is wound with a twist.

16. Package according to at least one of Claims 12 to 14, characterised in that the continuous material is wound without a twist.

17. Package according to at least one of Claims 12 to 16, characterised in that the package comprises a cardboard core (10).

18. Package according to at least one of Claims 12 to 17, characterised in that the package is held in its initial state by peripheral bands (92).

19. Package according to at least one of Claims 12 to 18, characterised in that several individual parts of a continuous material, for example several individual thin wires are wound jointly.

20. Apparatus for carrying out the method according to at least one of Claims 1 to 11, with a conical winding core (1) provided with flanges, on which a first and a second flange (3,4) are located and a laying device (21), which moves approximately parallel to the axial direction, this laying device being controlled so that at least one first winding layer with a predetermined quantity N₁ of turns is applied to the winding bobbin, which is smaller than the total number Nₘₐₓ of the quantity of turns to be applied at maximum to the winding bobbin with a given winding pitch, whereupon the laying device is reversed in its direction of movement and the continuous material is wound back to the starting point of the winding process and whereupon further winding layers are applied, which have a quantity of Nₓ turns, which is respectively greater than the quantity of turns Nₓ₋₁ of the preceding layer wound in the same direction, until the maximum number of turns Nₘₐₓ is reached, characterised in that at the beginning of the winding process, the laying device (21) is located on the side of the winding core (1) with the smallest diameter, that counting devices are provided, which count the quantity of turns Nₓ , which are wound within one layer on the winding core (1), that a comparator is provided, which produces an output signal, as soon as a predetermined quantity Nₓ of turns is reached, this signal having the effect that the direction of movement of the laying device is reversed, that an adder is provided, which, as long as the maximum number of turns Nₘₐₓ is not reached, whenever the laying device (21) reaches its initial position at the smallest diameter of the winding core, adds a constant winding factor Δ N to the last selected quantity of turns Nₓ and thus fixes the new initial value Nₓ₊₁ for the next winding layer.

21. Apparatus according to Claim 20, characterised in that the counting devices are constructed as pulse counting devices, which receive a predetermined number of pulses at the time of each rotation of the winding bobbin or of the laying device.

22. Apparatus according to Claim 20 or 21, characterised in that provided in the winding core (1) are channels which are partly open towards the winding, which channels are distributed in the peripheral direction and extend parallel to the surface line of the winding core (1).

23. Apparatus according to at least one of Claims 20 to 22, characterised in that the axis of the winding core (1) is arranged vertically during the winding process.

24. Apparatus according to at least one of Claims 20 to 22, characterised in that the axis of the winding core (1) is arranged horizontally during the winding process.

## Revendications

1. Procédé de fabrication d'un paquet exempt de bobine de matériau en forme d'écheveaux, par exemple de fil métallique, de torons ou de cordons isolés ou non isolés, des fibres de verre et matériaux analogues, dans lequel le matériau en forme d'écheveaux est enroulé en couches sur une bobine d'enroulement essentiellement conique, les couches étant inclinées par rapport à l'axe longitudinal de la bobine d'enroulement, et dans lequel on utilise un dispositif de dépôt qui se déplace à peu près parallèlement à l'axe de la bobine, procédé dans lequel on applique d'abord une première couche d'enroulement avec un nombre N₁ prédéterminé de spires qui est plus petit que le nombre total Nₘₐₓ du nombre maximal de spires devant être déposées sur la bobine d'enroulement avec le pas d'enroulement choisi, à la suite de quoi on inverse le sens de déplacement du dispositif de dépôt et le dispositif enroule le matériau en forme d'écheveaux en arrière, jusqu'au point de départ de l'opération d'enroulement, et à la suite de quoi on applique d'autres couches d'enroulement, qui présentent un nombre Nₓ de spires qui est chaque fois supérieur au nombre de spires Nₓ₋₁ de la couche précédente, enroulée dans le même sens, jusqu'à ce que le nombre de spires maximal Nₘₐₓ soit atteint,
caractérisé par le fait
que l'opération d'enroulement commence du côté du noyau d'enroulement qui présente le plus petit diamètre et que le nombre de spires Nₓ₋₁, Nₓ, Nₓ₊₁ des couches successives, enroulées dans le même sens que la première couche (Lₓ₋₁, Lₓ, Lₓ₊₁) augmente chaque fois d'un facteur d'enroulement Δ N constant.

2. Procédé selon la revendication 1, caractérisé par le fait que la bobine d'enroulement tourne pendant l'opération d'enroulement.

3. Procédé selon la revendication 1, caractérisé par le fait que la bobine d'enroulement est immobile pendant l'opération d'enroulement et le dispositif de dépôt tourne autour de la bobine d'enroulement.

4. Procédé selon l'une des revendiications 1 à 3, caractérisé par le fait que, après avoir atteint le nombre maximal de spires Nₘₐₓ, des couches parallèles sont appliquées.

5. Procédé selon la revendication 4, caractérisé par le fait que, après avoir atteint le diamètre maximal du paquet, des couches sont enroulées avec des nombres décroissants de spires, de manière à obtenir un paquet essentiellement cylindrique.

6. Procédé selon au moins l'une des revendications 1 à 5, caractérisé par le fait que le facteur d'enroulement ΔN, c'est-à-dire la différence entre les nombres de spires de deux couches d'enroulement successives, enroulées dans le même sens, est compris entre 2 et 6.

7. Procédé selon la revendication 6, caractérisé par le fait que la génératrice intérieure du paquet, qui correspond à l'angle de cône de la bobine d'enroulement, est maintenue entre 12° et 16°.

8. Procédé selon au moins l'une des revendications 1 à 5, caractérisé par le fait que le facteur d'enroulement Δ N est compris entre 6 et 12.

9. Procédé selon la revendication 8, caractérisé par le fait que la génératrice intérieure du paquet, qui correspond à l'angle de cône de la bobine d'enroulement, est maintenue entre une valeur proche de 0° et 12°.

10. Procédé selon au moins l'une des revendications 1 à 9, caractérisé par le fait que le pas d'enroulement, c'est-à-dire l'écart entre deux spires voisines, équivaut à peu près à 1,5 à 2,5 fois le diamètre du matériau enroulé.

11. Procédé selon au moins l'une des revendications 1 à 10, caractérisé par le fait que, avant le début de l'opération d'enroulement, une enveloppe qui est adaptée au contour de la bobine d'enroulement et qui reste dans le paquet après le retrait de la bobine est appliquée sur la bobine d'enroulement.

12. Paquet, caractérisé par le fait qu'il est fabriqué par un procédé selon au moins l'une des revendications 1 à 11.

13. Paquet selon la revendication 12, qui comporte plusieurs couches constituées d'une multitude de spires individuelles, caractérisé par le fait qu'il comporte aussi bien des couches qui sont parallèles à l'angle de cône de la bobine d'enroulement, que des couches qui forment un angle aigu avec cet angle de cône.

14. Paquet selon la revendication 12 ou 13, caractérisé par le fait que l'angle aigu que forment les couches avec l'angle de cône est supérieur à la moitié de l'angle d'ouverture du cône.

15. Paquet selon au moins l'une des revendications 12 à 14, caractérisé par le fait que le matériau en forme d'écheveaux est enroulé avec une torsion.

16. Paquet selon au moins l'une des revendications 12 à 14, caractérisé par le fait que le matériau en forme d'écheveaux est enroulé sans torsion.

17. Paquet selon au moins l'une des revendications 12 à 16, caractérisé par le fait que le paquet présente un noyau en carton (10).

18. Paquet selon au moins l'une des revendications 12 à 17, caractérisé par le fait que le paquet est maintenu dans son état initial par des bandes (92) périphériques.

19. Paquet selon au moins l'une des revendications 12 à 18, caractérisé par le fait que plusieurs éléments individuels d'un matériau en forme d'écheveaux, par exemple plusieurs fils métalliques fins, sont enroulés ensemble.

20. Dispositif pour la mise en oeuvre du procédé selon au moins l'une des revendications 1 à 11, comprenant un noyau d'enroulement (1) conique muni de flasques, sur lequel sont disposés un premier et un deuxième flasque (3, 4), et un dispositif de dépôt (21) qui se déplace à peu près parallèlement à l'axe du noyau, ce dispositif de dépôt étant commandé de manière telle qu'une première couche d'enroulements est appliquée sur la bobine d'enroulement avec un nombre N₁ prédéterminé de spires qui est inférieur au nombre total Nₘₐₓ du nombre maximal de spires devant être appliqué avec le pas d'enroulement choisi, à la suite de quoi le sens de déplacement du dispositif de dépôt est inversé et le dispositif enroule en arrière le matériau en forme d'écheveaux, jusqu'au point de départ de l'opération d'enroulement, et à la suite de quoi d'autres couches d'enroulement sont appliquées qui présentent un nombre Nₓ de spires qui est chaque fois supérieur au nombre de spires Nₓ₋₁ de la couche précédente, enroulée dans le même sens, jusqu'à ce que le nombre de spires maximal Nₘₐₓ soit atteint,
caractérisé par le fait
que, au début de l'opération d'enroulement, le dispositif de dépôt (21) se trouve du côté du noyau d'enroulement (1) qui présente le plus petit diamètre,
que des dispositifs compteurs sont prévus qui comptent le nombre de spires Nₓ qui sont enroulées à l'intérieur d'une couche sur le noyau d'enroulement (1),
qu'un comparateur est prévu qui produit un signal de sortie dès qu'un nombre Nₓ prédéterminé de spires est atteint, ce signal provoquant l'inversion du sens de déplacement du dispositif de dépôt,
qu'un additionneur est prévu qui, tant que le nombre de spires maximal Nₓ n'est pas atteint, ajoute un facteur d'enroulement Δ N constant au dernier nombre compté de spires Nₓ et fixe ainsi la nouvelle valeur de départ Nₓ₊₁ pour la couche d'enroulement suivante, chaque fois que le dispositif de dépôt (21) atteint sa position de départ au niveau du plus petit diamètre du noyau d'enroulement.

21. Dispositif selon la revendication 20, caractérisé par le fait que les dispositifs compteurs sont réalisés comme dispositifs compteurs d'impulsions qui, lors de chaque rotation de la bobine d'enroulement ou du dispositif de dépôt, enregistrent un nombre prédéterminé d'impulsions.

22. Dispositif selon la revendication 20 ou 21, caractérisé par le fait que dans le noyau d'enroulement (1) des canaux sont prévus qui sont en partie ouverts en direction de l'enroulement, sont répartis sur la circonférence et sont parallèles à la génératrice du noyau d'enroulement (1).

23. Dispositif selon au moins l'une des revendications 20 à 22, caractérisé par le fait que l'axe du noyau d'enroulement (1) est vertical pendant l'opération d'enroulement.

24. Dispositif selon au moins l'une des revendications 20 à 22, caractérisé par le fait que l'axe du noyau d'enroulement (1) est horizontal pendant l'opération d'enroulement.
